# EUROPÄISCHE PATENTSCHRIFT

(11) **EP 1 467 055 B1**
(45) Veröffentlichungstag und Bekanntmachung des Hinweises auf die Patenterteilung: **01.10.2008**
(21) Anmeldenummer: 04007674.7
(22) Anmeldetag: 30.03.2004
(51) Int. Cl.: E05F 5/02

(54) **Bremsverzögerungsvorrichtung mit Adapter**
Braking device with adaptor
Dispositif de freinage avec adaptateur

(30) Priorität: 10.04.2003 DE 20305835 U
(43) Veröffentlichungstag der Anmeldung: 13.10.2004
(73) Patentinhaber: Arturo Salice S.p.A., I-22060 Novedrate (Como) (IT)
(72) Erfinder:
(74) Vertreter: Laufhütte, Dieter

(56) Entgegenhaltungen:
- EP-A- 1 188 397
- DE-A- 3 301 808
- US-A- 3 947 918

## Beschreibung

Die Erfindung betrifft eine Bremsverzögerungsvorrichtung für Türen gemäß dem Oberbegriff von Anspruch 1.

Bereits aus der europäischen Patentschrift EP 1 006 251 A1 sind Bremsverzögerungsvorrichtungen bekannt, die aus einem Stößel bestehen, der entgegen einer Brems- bzw. Dämpfungskraft in ein Gehäuse oder einen Zylinder eindrückbar ist. Das Gehäuse oder der Zylinder werden durch Befestigungsmittel an der Stirnseite eines Rahmens oder eines Möbelkorpus befestigt, wobei hier eine besondere Anordnung dieser Befestigungsmittel bzw. eine besondere Sorgfalt beim Einbau der Bremsverzögerungsvorrichtungen mittels dieser Befestigungsmittel erforderlich ist. Aus der DE 101 59 140 A ist bekannt, dass mindestens eines der Scharniere als reines Dämpfungsscharnier ohne Schließeinrichtung ausgebildet ist, wobei der Dämpfer im oder am Scharnierarm und/oder im oder am Scharniertopf angeordnet ist. Der Scharnierarm, der mittels einer Grundplatte und vorzugsweise mittels eines Zwischenstückes an einer Möbelseitenwand verankerbar ist, ist derart ausgebildet, dass er in der Tiefe des Möbels verschiebbar gelagert ist. Die Montage derartiger integrierter Dämpfer ist aufwendig.

Aus EP-A-1 188 397 ist weiterhin eine Bremsverzögerungsvorrichtung für Schubladen bekannt, welche im wesentlichen aus einem Stößel besteht, der entgegen einer Bremskraft in ein Gehäuse eindrückbar ist. Dabei ist ein Adapter für die Bremsverzögerungsvorrichtung vorgesehen, wobei im Adapterkorpus eine Aufnahmeausnehmung zur Aufnahme des Gehäuses der Bremsverzögerungsvorrichtung ausgenommen ist. Die Bremsverzögerungsvorrichtung ist dabei über den Adapter und ein Zwischenelement an der Auszugsschiene der Schubladenführung festlegbar.

Aus DE-A- 33 01 808 ist weiterhin eine Bremsverzögerungsvorrichtung für eine Schiebetür mit einer mehrteiligen Befestigungsvorrichtung bekannt.

Aufgabe der vorliegenden Erfindung ist es, eine gattungsgemäße Bremsverzögerungsvorrichtung mit Adapter zu schaffen, die einfach am Möbelkorpus befestigbar ist.

Erfindungsgemäß wird diese Aufgabe durch eine Bremsverzögerungsvorrichtung gemäß Anspruch 1 gelöst.

Dabei ist vorgesehen, dass im Adapterkorpus mindestens eine Aufnahmeausnehmung zur Aufnahme des Gehäuses der Bremsverzögerungsvorrichtung ausgenommen ist und dass der Adapterkorpus geeignete Mittel aufweist, über die er in einer Befestigungsplatte und über diese am Rahmen des Möbelkorpus festlegbar ist. Grundlegender Gedanke der Erfindung ist es, den Adapter mit der in diesem aufgenommenen Bremsverzögerungsvorrichtung an eine übliche Montageplatte für Möbelscharnieren anzuhängen bzw. zu befestigen. Der Adapter weist also eine Ausnehmung oder gegebenenfalls einen zweckmäßigen Sitz zur Aufnahme einer üblichen Bremsverzögerungsvorrichtung, beispielsweise eines Lineardämpfers oder eines Rotationsdämpfers mit vorstehendem Stößel, auf. Weiterhin sind geeignete Mittel zur Befestigung des Adapters oder dem Einrasten des Adapters auf üblichen Montageplatten für Scharnierarme, vorhanden. Diese Mittel sind derart ausgebildet, dass der Adapter in üblicher Weise bzw. unter Berücksichtigung von standartisierten Befestigungssysternen im Möbelkorpus oder Rahmen befestigt werden können.

Bevorzugte Ausgestaltungen der Erfindung ergeben sich aus den sich an den Hauptanspruch anschließenden Unteransprüchen.

Demnach ist es vorzugsweise zunächst möglich, dass die Bremsverzögerungsvorrichtung mittels des Adapters an der Möbelseitenwand befestigbar ist, an der ebenfalls die Scharniere angeordnet sind. Aufgrund des kleinen Abstandes von der Gelenkachse der Türe sind die hierbei einsetzbaren Bremsverzögerungsvorrichtungen mit einer Flüssigkeit gefüllt, die vorzugsweise mindestens 15 000 cSt und ganz besonders bevorzugt mindestens 20 000 cSt aufweist.

Gemäß einer weiteren vorteilhaften Ausgestaltung ist die Befestigungsplatte aus einer Clipmontageplatte mit Vorsprüngen zur Aufnahme entsprechender Ausnehmungen des Adapterkorpus, seitlichen Anschlägen und einem endseitigen Haken zum Eingriff im Vorsprung im Adapterkorpus gebildet.

Der Adapterkorpus kann vorzugsweise Ausnehmungen zum Eingriff in entsprechende Vorsprünge der Clip-Montageplatte und Vorsprünge zum Eingriff in den Haken aufweisen.

Die Clip-Montageplatte kann schließlich aus einer Grundplatte und einer längsverschieblich auf dieser geführten Zwischenplatte bestehen. Diese Verstellbarkeit der Montageplatte in der Tiefe des Möbels ermöglicht es in einfacher Weise, den Hub des Stößels bzw. die Bremswirkung entsprechend der Türstärke zu variieren sowie an die Einstellung der Scharniere anzupassen.

Weitere Merkmale, Einzelheiten und Vorteile der Erfindung ergeben sich aus dem anhand der Zeichnung erläuterten Ausführungsbeispiel. Es zeigen:
- Fig. 1:: Eine erste Ausführungsvariante des Adapters im eingebauten Zustand,
- Fig. 2:: eine Seitenansicht der Bremsverzögerungsvorrichtung gemäß Fig. 1,
- Fig. 3:: ein Detail des Adapters in einer Ausführungsvariante mit eingebauter Bremsverzögerungsvorrichtung,
- Fig. 4 und 5:: eine Vorder- und teilweise geschnittene Seitenansicht des Adaptergehäuses gemäß der Ausführungsvariante nach Fig. 3,
- Fig. 6:: eine Clip-Montageplatte entsprechend Fig. 2 ohne Adapter in Draufsicht und
- Fig. 7 und 8:: montierte Adapter in weiteren Einbausituationen.

In Fig. 1 ist in Draufsicht die Seitenwand eines Möbelkorpus 5 und eine über ein Scharnier 7 üblicher Bauart angeschlagene Tür 9 in geöffneter Position gezeigt.

Eine Bremsverzögerungsvorrichtung 1 ist ebenfalls an der Möbelseitenwand befestigt, an der das Scharnier 7 angeordnet ist. Wegen des kleinen Abstandes von der Gelenkachse der Türe 9 können die in der Bremsverzögerungsvorrichtung 1 verwendeten Dämpfer 12 mit einer Dämpfungsflüssigkeit gefüllt sein, die eine Viskosität von mindestens 15 000 cSt aufweist.

In Fig. 2 ist die Bremsverzögerungsvorrichtung 1 seitlich dargestellt. Die Tür 9 ist hier einerseits in durchgezogener Linie in geöffneter Stellung und andererseits in strichpunktierter Linie in geschlossener Stellung dargestellt.

In Fig. 3 ist ein Längsschnitt durch den Adapterkorpus 10 mit eingebautem Dämpfer 12 gezeigt. Aus dem Längsschnitt nach Fig. 5 sind im Adapterkorpus 10 ausgebildete vordere Lappen 16 und ein hinterer abgewinkelter Steg 18 erkennbar, an dem der Dämpfer 12 (vgl. Fig. 3) anliegt. Die vorderen Lappen 16 sind in der aus Fig. 4 ersichtlichen Weise entsprechend der Form des Dämpfers 12 abgerundet und bilden einen Anschlag für einen am Dämpfer 12 ausgebildeten Flansch 20.

Der Adapterkorpus 10 ist mit Mitteln zu seiner Befestigung an einer üblichen Clip-Montageplatte 14 versehen. Bei der dargestellten Ausführung ist die Clip-Montageplatte 14 nach Fig. 6 verwendet worden, die vordere Hängezapfen 22, seitliche Anschläge 48 und einen hinteren Haken 24 jeweils für Ausnehmungen 26, 50 und Vorsprünge 28 der Seitenwände des Adapterkorpus 10 aufweist. Dieselben Mittel dienen auch zur Verankerung des Scharnierarmes 30 auf einer Grundplatte 32 und einer auf dieser längsverschlieblich geführten Zwischenplatte 34, die den hinteren Haken 24 und die vorderen Hängezapfen 22 trägt, wobei die Verschiebung durch einen Exzenter 36 erfolgt.

Zur Führung der Zwischenplatte 34 und der Grundplatte 32 sind auf dieser Erhöhungen 38 und ein Vorsprung 40 vorgesehen, die jeweils abgewinkelte Seitenwände 42 der Zwischenplatte 34 umfassen bzw. erfüllen, wobei die Seitenwände 44 durch einen unteren, aus der Fig. 2 ersichtlichen Steg 46 verbunden sind.

Grundsätzlich sind aber auch Clip-Montageplatten anderer Bauart im Rahmen der hier vorliegenden Erfindung einsetzbar. Beispielsweise kann die aus der DE 40 16 664 A vorbekannte Clip-Montageplatte eingesetzt werden. Die Verstellbarkeit der Montageplatte in der Tiefe des Möbels ermöglicht es, den Hub des Stößels bzw. die Bremswirkung entsprechend der Türstärke zu variieren sowie an die Einstellung der Scharniere anzupassen.

Aus den Fig. 7 und 8 ist ersichtlich, dass der Adapter mit der Bremsverzögerungsvorrichtung auch an der Innenseite einer Tür oder aber einer Klappe 8 angeordnet sein kann.

## Patentansprüche

1. Bremsverzögerungsvorrichtung (12) für Türen oder bewegliche Möbelteile mit einem Adapter und einer Befestigungsplatte, wobei die Bremsverzögerungsvorrichtung, über den Adapter in der Befestigungsplatte und über diese an einem Rahmen oder einem Möbelkorpus festlegbar ist, wobei die Bremsverzögerungsvorrichtung (12) im wesentlichen aus einem Stößel besteht, der entgegen einer Bremskraft in ein Gehäuse eindrückbar ist und wobei im Adapterkorpus (10) mindestens eine Aufnahmeausnehmung zur Aufnahme des Gehäuses der Bremsverzögerungsvorrichtung ausgenommen ist
**dadurch gekennzeichnet,**
**daß** die Befestigungsplatte zur Aufnahme des Adapters aus einer üblichen Montageplatte (14) für Scharnierarme besteht, und daß der Adapterkorpus (10) geeignete Mittel aufweist, über die er in der Montageplatte (14) festlegbar ist.

2. Bremsverzögerungsvorrichtung nach Anspruch 1, **dadurch gekennzeichnet, daß** der Adapter an der Seitenwand des Möbelkorpus befestigbar ist, an der die Scharniere angeordnet sind.

3. Bremsverzögerungsvorrichtung nach einem der Ansprüche 1 oder 2, **dadurch gekennzeichnet, daß** die Montageplatte aus einer Clip-Montageplatte (14) mit Vorsprüngen (22) zur Aufnahme entsprechender Ausnehmungen (26) des Adapterkorpus (10), seitlichen Anschlägen (48) und einem endseitigen Haken (24) zum Eingriff in Vorsprünge (28) im Adapterkorpus (10) besteht.

4. Bremsverzögerungsvorrichtung nach Anspruch 3, **dadurch gekennzeichnet, daß** der Adapterkorpus (10) Ausnehmungen (26) zum Eingriff in entsprechende Vorsprünge (22) der Clip-Montageplatte (14) und Vorsprünge (28) zum Eingriff in den Haken (24) aufweist.

5. Bremsverzögerungsvorrichtung nach einem der Ansprüche 1 bis 4, **dadurch gekennzeichnet, daß** die Montageplatte (14) aus einer Grundplatte (32) und einer längsverschieblich auf dieser geführten Zwischenplatte (34) besteht.

6. Bremsverzögerungsvorrichtung nach Anspruch 1, **dadurch gekennzeichnet, daß** der Adapter an einer Befestigungsplatte festlegbar ist, die an der Innenseite einer Tür (9) oder an einer Klappe befestigt ist.

## Claims

1. A brake retardation device (12) for doors or for movable parts of pieces of furniture having an adapter and a fastening plate, wherein the brake retardation device can be fixed in the fastening plate via the adapter and via said fastening plate to a frame or to a carcass of a piece of furniture; wherein the brake retardation device (12) substantially comprises a plunger which can be pressed into a housing against a braking force; and wherein at least one reception device for the reception of the housing of the brake retardation device is recessed in the adapter carcass (10),
**characterised in that**
the fastening plate for the reception of the adapter consists of a customary mounting plate (14) for hinge arms; and **in that** the adapter carcass (10) has suitable means via which it can be fixed in the mounting plate (14).

2. A brake retardation device in accordance with claim 1, **characterised in that** the adapter can be fastened to the side wall of the carcass of the piece of furniture at which the hinges are arranged.

3. A brake retardation device in accordance with either of claims 1 or 2, **characterised in that** the mounting plate consists of a clip mounting plate (14) having projections for the reception of corresponding cut-outs (26) of the adapter carcass (10), lateral stops (48) und a hook (24) at the end side for engagement into projections (28) in the adapter carcass (10).

4. A brake retardation device in accordance with claim 3, **characterised in that** the adapter carcass (10) has cut-outs (26) for engagement in corresponding projections (22) of the clip mounting plate (14) and projections (28) for engagement into the hook (24).

5. A brake retardation device in accordance with any one of the claims 1 to 4, **characterised in that** the mounting plate (14) consists of a base plate (32) and an intermediate plate (34) longitudinally displaceably guided thereon.

6. A brake retardation device in accordance with claim 1, **characterised in that** the adapter can be fixed to a fastening plate which is fastened to the inner side of a door (9) or to a flap.

## Revendications

1. Dispositif de décélération de freinage (12) pour portes ou pièces de meubles mobiles avec un adaptateur et une plaque de fixation, le dispositif de décélération de freinage pouvant être fixé, au moyen de l'adaptateur, dans la plaque de fixation, et au moyen de celle-ci, à un cadre ou à un caisson de meuble, le dispositif de décélération de freinage (12) étant principalement constitué d'un coulisseau pouvant être enfoncé dans un boîtier, en opposition à la force de freinage et, dans le corps de l'adaptateur (10), et au moins un creux de réception étant prévu pour loger le boîtier du dispositif de décélération de freinage,
**caractérisé en ce que**
la plaque de fixation destinée à loger l'adaptateur se compose d'une plaque de montage ordinaire (14) pour bras de charnières, et que le corps de l'adaptateur (10) présente des moyens appropriés grâce auxquels il peut être fixé dans la plaque de montage (14).

2. Dispositif de décélération de freinage selon la revendication 1, **caractérisé en ce que** l'adaptateur peut être fixé à la paroi latérale du caisson de meuble sur laquelle les charnières sont agencées.

3. Dispositif de décélération de freinage selon l'une des revendications 1 ou 2, **caractérisé en ce que** la plaque de montage se compose d'une plaque de montage à clip (14) munie de saillies (22) destinée à loger des creux (26) correspondants du corps de l'adaptateur (10), de butées latérales (48) et d'un crochet d'extrémité (24) prévu pour s'engrener dans les saillies (28) du corps de l'adaptateur (10).

4. Dispositif de décélération de freinage selon la revendication 3, **caractérisé en ce que** le corps de l'adaptateur (10) présente des creux (26) prévus pour s'engrener dans des saillies (22) correspondantes de la plaque de montage à clip (14) et des saillies (28) prévues pour s'engrener dans le crochet (24).

5. Dispositif de décélération de freinage selon l'une des revendications 1 à 4, **caractérisé en ce que** la plaque de montage (14) se compose d'une plaque de base (32) et d'une plaque intermédiaire (34) placée sur celle-ci qui peut être déplacée dans le sens de la longueur.

6. Dispositif de décélération de freinage selon la revendication 1, **caractérisé en ce que** l'adaptateur peut être fixé à une plaque de fixation fixée au niveau de la paroi intérieure d'une porte (9) ou au niveau d'un volet.
